# EUROPÄISCHE PATENTSCHRIFT

(11) **EP 1 570 160 B1**
(45) Veröffentlichungstag und Bekanntmachung des Hinweises auf die Patenterteilung: **05.11.2008**
(21) Anmeldenummer: 03812118.2
(22) Anmeldetag: 04.06.2003
(51) Int. Cl.: F01L 9/02, F01L 1/46

(54) **VENTILSTELLER ZUR BETÄTIGUNG EINES GASWECHSELVENTILS EINER BRENNKRAFTMASCHINE**
VALVE ACTUATOR FOR ACTUATING A GAS EXCHANGE VALVE OF AN INTERNAL COMBUSTION ENGINE
ACTIONNEUR DE SOUPAPE DE TRANSFERT DE GAZ DANS UN MOTEUR A COMBUSTION INTERNE

(30) Priorität: 02.12.2002 DE 10256242
(43) Veröffentlichungstag der Anmeldung: 07.09.2005
(73) Patentinhaber: ROBERT BOSCH GMBH, 70442 Stuttgart (DE)
(72) Erfinder: HAMMER, Uwe, 71282 Hemmingen (DE); LANG, Peter, 71287 Weissach (DE); REIMER, Stefan, 71706 Markgroeningen (DE)
(86) Internationale Anmeldenummer: PCT/DE2003/001853
(87) Internationale Veröffentlichungsnummer: WO 2004/051058

(56) Entgegenhaltungen:
- EP-A- 0 391 507
- EP-A- 0 949 030
- DE-A- 10 116 218
- DE-A- 10 228 702
- FR-A- 1 489 160

## Beschreibung

### Stand der Technik

Die Erfindung geht aus von einem Ventilsteller zur Betätigung eines Gaswechselventils einer Brennkraftmaschine, gemäß dem Oberbegriff des Anspruchs 1.

Ein derartiger Ventilsteller ist aus der DE 10 116 218 A1 bekannt, bei dem ein Schaftende des Gaswechselventils mit einem Stellkolben des Ventilstellers mittels wenigstens zwei das Schaftende umschließenden, sich am Stellkolben axial abstützenden, schalenförmigen Keilstücken verbunden ist, deren radial äußere Umfangsfläche konisch verläuft und von einer Konusspannhülse umfasst ist. Die Konusspannhülse hat eine radial innere Umfangsfläche, die komplementär zum Konuswinkel der Keilstücke verläuft und gegen diese durch eine an den Keilstücken ausgebildete Gewindeverbindung axial verspannt ist. Bedingt durch die Ausbildung von Konuswinkel und Gewindeverbindung an den Keilstücken sind diese relativ komplexe Bauteile, die in der Fertigung sehr aufwändig herzustellen sind.

### Vorteile der Erfindung

Erfindungsgemäß ist zur Verbindung des Gaswechselventils mit dem Ventilsteller ein Gewindebolzen vorgesehen, der mit den Keilstücken axial formschlüssig und drehbar verbunden ist. Durch die Ausbildung der Funktionen Konuswinkel und Gewindeverbindung an separaten Bauteilen lässt sich der Fertigungsaufwand erheblich verringern.

Durch die in den abhängigen Ansprüchen aufgeführten Maßnahmen sind vorteilhafte Weiterbildungen und Verbesserungen der im Patentanspruch 1 angegebenen Erfindung möglich. So können sich die Keilstücke gemäß einer bevorzugten Ausführungsform in axialer Verlängerung des Ventilstellers über das Schaftende hinaus erstrecken, wobei sie dort mit dem Gewindebolzen verbunden sind. Die Keilstücke sind dann sich mit zunehmender Entfernung vom Gaswechselventil konisch verjüngend ausgebildet und über das am Gewindebolzen ausgebildete Gewinde mit der Konusspannhülse verspannt.

Indem die Konusspannhülse einstückig durch den Stellkolben gebildet wird und der Gewindeabschnitt mit einem korrespondierenden Gewindeabschnitt an einer radial inneren Umfangsfläche des Stellkolbens im Eingriff steht, lässt sich die Teilezahl des Ventilstellers verringern.

In besonders einfacher Weise lässt sich der Gewindebolzen mit den Keilstücken über in Ringnuten eingreifende Ringwülste verbinden, die an den Keilstücken bzw. am Gewindebolzen ringförmig umlaufend angeordnet sind.

### Zeichnungen

Ausführungsbeispiele der Erfindung sind in den Zeichnungen dargestellt und in der nachfolgenden Beschreibung näher erläutert.

Es zeigen:
- Figur 1: eine seitliche Querschnittsdarstellung einer bevorzugten Ausführungsform eines erfindungsgemäßen Ventilstellers;
- Figur 2: eine Querschnittsdarstellung entlang der Linie II-II in Figur 1.
- Figur 3: eine Querschnittsdarstellung entlang der Linie III-III in Figur I

### Beschreibung des Ausführungsbeispiels

Von einem Ventiltrieb einer Brennkraftmaschine ist in Figur 1 ein Gaswechselventil 1 gezeigt, welches durch einen Stellkolben 2 eines Ventilstellers 4 derart betätigt wird, dass es in axialer Richtung auf- und abwärtsgehende Öffnungs- und Schließbewegungen ausführt.

Das Gaswechselventil 1 hat in bekannter Weise einen Ventilschaft 5, der sich in axialer Richtung vom Brennraum der Brennkraftmaschine weg erstreckt. Der Ventilschaft 5 hat ein brennraumfernes Schaftende 5a, das von zwei halbschalenförmigen Keilstücken 6, 7 umgeben ist. Das Schaftende 5a hat dabei mindestens eine Ringnut 8, in die mindestens eine, am inneren Umfang der Keilstücke 6, 7 ausgebildete Ringwulst 9 radial eingreift. Im Beispielsfall sind insgesamt drei axial äquidistant angeordete Ringnuten 8 am Ventilschaft 5 und drei korrespondierende Ringwülste 9 vorgesehen. Die Ringwülste 9 werden dabei von im Wesentlichen halbkreisförmigen Teilwülsten an den beiden Keilstücken 6,7 gebildet, die sich kreisförmig zu den Ringwülsten 9 ergänzen.

Die Keilstücke 6, 7 bilden auf ihrer äußeren Umfangsfläche einen konusmantelförmigen Abschnitt 10, der sich mit zunehmender Entfernung vom Gaswechselventil 1 verjüngt. Die beiden Keilstücke 6, 7 bilden zusammen einen Klemmkeil 11, der mit einer korrespondierenden Konusinnenfläche 12 einer Konusspannhülse 13 zusammenwirkt. Die Konusspannhülse 13 ist an einem brennraumzugewandten Ende 14 des Stellkolbens 2 einstückig mit diesem ausgebildet.

Der Stellkolben 2 erstreckt sich in axialer Richtung entlang einer Achse 15 konzentrisch zu einer Längsachse 17 des Ventilschaftes 5 des Gaswechselventils 1. Der Ventilsteller 4 hat ein Stellergehäuse 20, das vom Stellkolben 2 axial durchragt wird. Im Stellergehäuse 20 befindet sich eine Führungshülse 18, innerhalb der der Stellkolben 2 über einen Führungsbund 23 am Stellkolben 2 axial verschiebbar geführt ist. Im Stellergehäuse 20 ist auf der dem Brennraum zugewandten Seite des Führungsbundes 23 eine erste Kammer 22 gebildet, die durch eine erste Öffnung 21 in der Wandung des Stellergehäuses 20 mit einer nicht näher dargestellten ersten Druckmitteleitung verbunden ist. Die erste Kammer 22 wird dabei von dem Stellergehäuse 20, der Führungshülse 18 und dem Stellkolben 2 einschließlich des Führungsbundes 23 begrenzt. Ein erster Dichtring 26 verhindert, dass in der ersten Kammer 22 befindliches Druckmittel, beispielsweise Hydraulikflüssigkeit, über einen ersten Ringspalt 24 aus dem Stellergehäuse 20 austritt.

Im Stellergehäuse 20 ist auf der dem Brennraum abgewandten Seite des Führungsbundes 23 eine zweite Kammer 25 gebildet, die durch eine zweite Öffnung 27 in der Wandung des Stellergehäuses 20 mit einer ebenfalls nicht näher dargestellten zweiten Druckmittelleitung verbunden ist. Die zweite Kammer 25 wird dabei ebenfalls von dem Stellergehäuse 20, der Führungshülse 18 und dem Stellkolben 2 einschließlich des Führungsbundes 23 begrenzt. Ein zweiter Dichtring 28 verhindert, dass in der zweiten Kammer 25 befindliches Druckmittel über einen zweiten Ringspalt 29 aus dem Stellergehäuse 20 austritt.

Der Stellkolben 2 ist hohlzylindrisch ausgebildet. Zwischen der brennraumnahen Konushülse 13 und einem brennraumfernen Ende 2a des Stellkolbens 2 befindet sich eine Einschnürung 38 am Innenumfang des Stellkolbens 2. Im Bereich der Einschnürung 38 ist ein Innengewinde 39 ausgebildet, das mit einem korrespondierenden Außengewinde 40 an einem Gewindebolzen 41 im Eingriff steht. Der Gewindebolzen 41 ist konzentrisch innerhalb des Stellkolbens 2 angeordnet. Das Außengewinde 40 erstreckt sich über einen Gewindeabschnitt 31 axial am Gewindebolzen 41 und steht zumindest teilweise mit dem Außengewinde 40 im Eingriff.

Der Gewindebolzen 41 ist axial formschlüssig, in Umfangsrichtung drehbar mit dem Ventilschaft 5 verbunden. Hierzu sind die Konusspannhülse 13 und die Keilstücke 6, 7 axial über das Schaftendes 5a des Ventilschaftes 5 hinaus verlängert, wobei sie ein brennraumnahes Ende 41a des Gewindebolzens 41 umgreifen. Im Bereich des Endes 41a ist am inneren Umfang des Klemmkeils 11 wenigstens ein radialer Vorsprung 42 vorgesehen, der im Beispielsfall als ringförmig umlaufende Wulst ausgebildet ist, die radial in wenigstens eine Vertiefung 43 am Außenumfang des Gewindebolzens 41 eingreift. Die Vertiefung 43 ist im Beispielsfall als ringförmig umlaufende Nut ausgebildet und es sind insgesamt drei axial äquidistant angeordete Wülste 42 an dem Klemmkeil 11 und drei korrespondierende Nuten 43 am Gewindebolzen 41 angeordnet, in die die Wülste 42 radial eingreifen.

Wie aus Figur 2 hervorgeht, ist ein brennraumfernes Ende 41b des Gewindebolzens 41 als Außensechskant 45 zum Ansetzen eines nicht dargestellten Schraubwerkzeuges ausgebildet. Mittels des Schraubwerkzeuges lässt sich der Gewindebolzen 41 in das Innengewinde 39 einschrauben, wobei wegen des Formschlusses mit dem Klemmkeil 11 der Klemmkeil 11 mit der Konusspannhülse 13 axial und radial verspannt wird. Damit sich der Stellkolben 2 beim Eindrehen des Gewindebolzens 41 wegen Reibschluß nicht mitdreht, kann am Schaftende 2a ein zweites, ebenfalls sechskantig ausgebildetes Werkzeug zum Gegenhalten in einer Werkzeugaufnahme 46 angesetzt werden.

Aus Figur 3 geht hervor, dass die beiden Keilstücke 6, 7 halbschalenförmig an der Konusspannhülse radial anliegen.

Vor diesem Hintergrund stellt sich die Funktion des Ventilstellers wie folgt dar:
In Fig. 1 ist das Gaswechselventil 1 in einer Öffnungsstellung gezeigt, bei der beide Kammern 22, 25 über die Druckmittelleitungen mit Druck beaufschlagt sind. Aufgrund der geringeren axialen Kolbenfläche des Stellkolbens 2 an der ersten Kammer 22 ist der Stellkolben 2 zum Brennraum hin axial verstellt. Zum Schliessen des Gaswechselventils 1 wird die zweite Kammer 25 druckentlastet, die erste Kammer 22 bleibt stets druckbeaufschlagt. Aufgrund des in der ersten Kammer 22 vorhandenen Überdrucks wird der Stellkolben 2 dann nach oben in Richtung auf die zweite Kammer 25 hin verschoben.

Zur Montage des Ventilstellers 4 wird das Gaswechselventil 1 in die Ventilschschaftführung des Zylinderkopfes (nicht dargestellt) eingeführt und anschließend die Keilstücke 6, 7 am Schaftende 5a aufgesetzt. Dabei wird auch gleich das Ende 41a des Gewindebolzens 41 zwischen den Keilstücken 6, 7 festgelegt. Anschließend wird der Ventilsteller 4 von oben auf die vormontierten Bauteile Gaswechselventil 1, Gewindebolzen 41 und Keilstücke 6, 7 aufgesetzt, bis die Außenfläche des Klemmkeiles 11 an der Konusinnenfläche 11 anliegt. Daraufhin wird ein Schraubwerkzeug im Stellkolben 2 zum Aussensechskant 45 geführt und der Gewindebolzen 41 durch Drehen über das Gewinde 37, 39 axial verstellt. Auf diese Weise werden der Klemmkeil 11 und die Konusspannhülse 13 miteinander verspannt. Ggf. muss der Stellkolben 2 dabei über ein anderes Werkzeug in Drehrichtung fixiert werden.

Die Anwendbarkeit der vorliegenden Erfindung ist nicht auf das vorstehend beschriebene Ausführungsbeispiel beschränkt. So sind zahlreiche Anderungsmöglichkeiten bei der konkreten Ausführung denkbar, die den Sinngehalt der Erfindung nicht wesentlich verändern. So könnte beispielsweise der Stellkolben 2 mehr oder weniger vollständig in dem Stellergehäuse 20 untergebracht sein. Die Anzahl der Nuten 9, 43 und Wülste 8, 42 lässt sich variieren. Auch können die Nuten bzw. Wülste jeweils am anderen Bauteil ausgebildet sein, ohne die Wirkungsweise des Ventilstellers zu verändern. Die Ansatzstellen für Drehwerkzeuge können von der beschriebenen Ausführung abweichend ausgeführt sein.

## Patentansprüche

1. Ventilsteller zur Betätigung eines Gaswechselventils einer Brennkraftmaschine, mit einem hülsenförmigen Stellkolben (2), der mit einem Ventilschaft (5) verbunden ist, mit wenigstens zwei ein Schaftende (5a) des Ventilschafts (5) umschließenden, schalenförmigen Keilstücken (6, 7), an deren radial äußerer Umfangsfläche ein sich mit zunehmender Entfernung vom Gaswechselventil (1) verjüngender, konusmantelförmiger Abschnitt (10) vorhanden ist, der zumindest teilweise von einer Konusspannhülse (13) mit einer korrespondierenden Konusinnenfläche (12) umgeben ist und mit dem Stellkolben (2) in Verbindung steht, **dadurch gekennzeichnet, dass** die Keilstücke (6, 7) mit einem Gewindebolzen (41) axial formschlüssig und drehbar verbunden sind, wobei der Gewindebolzen (41) wenigstens einen Gewindeabschnitt (31) aufweist, mittels dessen die Keilstücke (6, 7) und die Konusspannhülse (13) miteinander axial verspannbar sind.

2. Ventilsteller nach Anspruch 1, **dadurch gekennzeichnet, dass** sich die Keilstücke (6, 7) in axialer Verlängerung des Ventilschafts (5) über das Schaftende (5a) hinaus erstrecken und dort den Gewindebolzen (41) teilweise axial formschlüssig umgreifen.

3. Ventilsteller nach Anspruch 1 oder 2, **dadurch gekennzeichnet, dass** die Konusspannhülse (13) durch den Stellkolben (2) gebildet wird und der Gewindeabschnitt (31) zumindest teilweise mit einem korrespondierenden Gewinde (39) am Stellkolben (2) in Eingriff steht.

4. Ventilsteller nach Anspruch 3, **dadurch gekennzeichnet, dass** sich der Gewindeabschnitt (31) an einem Außenumfang des Gewindebolzens (41) in axialer Richtung erstreckt.

5. Ventilsteller nach Anspruch 4, **dadurch gekennzeichnet, dass** am Außenumfang des Gewindebolzens (41) wenigstens ein radialer Vorsprung (42) ausgebildet ist, der in wenigstens eine radiale Vertiefung (43) an einer Innenfläche der Keilstücke (6, 7) radial eingreift.

6. Ventilsteller nach Anspruch 5, **dadurch gekennzeichnet, dass** die wenigstens eine radiale Vertiefung (43) bzw. der wenigstens eine radiale Vorsprung (42) ringförmig umlaufend angeordnet ist.

7. Ventilsteller nach Anspruch 6, **dadurch gekennzeichnet, dass** die wenigstens eine Vertiefung (43) am Gewindebolzen (41) im Bereich seines dem Ventilschaft (5) zugewandten Endes (41a) angeordnet ist und dass der Gewindeabschnitt (31) in axialer Richtung vom Gaswechselventil (1) gesehen hinter dem Schaftende (5a) ist.

8. Ventilsteller nach Anspruch 7, **dadurch gekennzeichnet, dass** am Gewindebolzen (41) insgesamt drei umlaufende Vertiefungen (43) angeordnet sind, in die jeweils drei korrespondierende Vorsprünge (42) an den Keilstücken (6, 7) eingreifen.

## Claims

1. Valve actuator for actuating a gas exchange valve of an internal combustion engine, having a sleeve-like actuating piston (2) which is connected to a valve shank (5), having at least two shell-like wedge pieces (6, 7) which surround a shank end (5a) of the valve shank (5) and on the radially outer peripheral surface of which is provided a conical-surface-shaped section (10) which tapers with increasing distance from the gas exchange valve (1), which conical-surface-shaped section (10) is at least partially surrounded by a cone clamping sleeve (13) with a corresponding cone inner surface (12), and is connected to the actuating piston (2), **characterized in that** the wedge pieces (6, 7) are connected in an axially form-fitting and rotatable manner to a threaded pin (41), with the threaded pin (41) having at least one threaded section (31) by means of which the wedge pieces (6, 7) and the cone clamping sleeve (13) can be axially clamped to one another.

2. Valve actuator according to Claim 1, **characterized in that** the wedge pieces (6, 7) extend beyond the shank end (5a) as an axial elongation of the valve shank (5) and, there, engage partially around the threaded pin (41) in an axially form-fitting manner.

3. Valve actuator according to Claim 1 or 2, **characterized in that** the cone clamping sleeve (13) is formed by the actuating piston (2) and the threaded section (31) is at least partially in engagement with a corresponding thread (39) on the actuating piston (2).

4. Valve actuator according to Claim 3, **characterized in that** the threaded section (31) extends in the axial direction on an outer periphery of the threaded pin (41).

5. Valve actuator according to Claim 4, **characterized in that** at least one radial projection (42) is formed on the outer periphery of the threaded pin (41), which radial projection (42) engages radially into at least one radial depression (43) on an inner surface of the wedge pieces (6, 7).

6. Valve actuator according to Claim 5, **characterized in that** the at least one radial depression (43) or the at least one radial projection (42) is arranged in an annularly encircling fashion.

7. Valve actuator according to Claim 6, **characterized in that** the at least one depression (43) on the threaded pin (41) is arranged in the region of that end (41a) of said threaded pin (41) which faces toward the valve shank (5), and **in that** the threaded section (31) is behind the shank end (5a) as viewed in the axial direction from the gas exchange valve (1).

8. Valve actuator according to Claim 7, **characterized in that** a total of three encircling depressions (43) are arranged on the threaded pin (41), into which depressions (43) engage in each case three corresponding projections (42) on the wedge pieces (6, 7).

## Revendications

1. Actionneur de soupape pour commander une soupape d'échange de gaz d'un moteur à combustion interne comprenant un piston d'actionneur (2) en forme de manchon relié à la tige de soupape (5), au moins deux pièces en forme de coin et de coquille (6, 7) entourant une extrémité (5a) de la tige de soupape (5) et dont la surface périphérique, radiale, extérieure comporte un segment (10) en forme d'enveloppe conique se rétrécissant à mesure que l'on s'éloigne de la soupape d'échange de gaz (1), ce segment, entouré au moins en partie par un manchon de serrage de cône (13) et ayant une surface intérieure conique (12) correspondante, est relié au piston d'actionneur (2),
**caractérisé en ce que**
les pièces en forme de coin (6, 7) sont reliées axialement en rotation par une liaison par la forme, à un goujon fileté (41),
le goujon fileté (41) ayant au moins un segment fileté (31) permettant de serrer axialement les pièces en forme de coins (6, 7) et le manchon de serrage de cône (13).

2. Actionneur de soupape selon la revendication 1,
**caractérisé en ce que**
les pièces en forme de coin (6, 7) s'étendent dans le prolongement axial de la tige de soupape (5) au-delà de l'extrémité (5a) de la tige en y entourant le goujon fileté (41), au moins en partie axialement, par une liaison par la forme.

3. Actionneur de soupape selon la revendication 1 ou 2,
**caractérisé en ce que**
le manchon de serrage de cône (13) est formé par le piston d'actionneur (2) et le segment fileté (31) est en prise, au moins en partie, avec un filetage correspondant (39) du piston d'actionneur (2).

4. Actionneur de soupape selon la revendication 3,
**caractérisé en ce que**
le segment fileté (31) s'étend dans la direction axiale sur la périphérie extérieure du goujon fileté (41).

5. Actionneur de soupape selon la revendication 4,
**caractérisé en ce que**
la périphérie extérieure du goujon fileté (41) comporte au moins une partie en saillie radiale (42) pénétrant radialement dans au moins une cavité radiale (43) d'une surface intérieure de la pièce en forme de coin (6,7).

6. Actionneur de soupape selon la revendication 5,
**caractérisé en ce qu'**
au moins une cavité radiale (43) ou au moins une partie en saillie radiale (42) s'étend en périphérie suivant une forme annulaire.

7. Actionneur de soupape selon la revendication 6,
**caractérisé en ce qu'**
au moins une cavité (43) du goujon fileté (41) se trouve dans la région de son extrémité (41a) tournée vers la tige de soupape (5), et
le segment fileté (31) se situe dans la direction axiale de la soupape d'échange de gaz (1), derrière l'extrémité de tige (5a).

8. Actionneur de soupape selon la revendication 7,
**caractérisé en ce que**
le goujon fileté (41) comporte en tout trois cavités périphériques (43) dans lesquelles pénètrent respectivement trois parties en saillie (42) correspondantes, des pièces en forme de coin (6, 7).
